# EUROPÄISCHE PATENTSCHRIFT

(11) **EP 1 148 955 B1**
(45) Veröffentlichungstag und Bekanntmachung des Hinweises auf die Patenterteilung: **09.03.2005**
(21) Anmeldenummer: 00902629.5
(22) Anmeldetag: 25.01.2000
(51) Int. Cl.: B08B 9/28, C11D 3/386

(54) **VERFAHREN ZUR REINIGUNG VON MEHRWEGFLASCHEN**
METHOD FOR CLEANING RETURNABLE BOTTLES
PROCEDE DE NETTOYAGE DE BOUTEILLES CONSIGNEES

(30) Priorität: 04.02.1999 DE 19904512
(43) Veröffentlichungstag der Anmeldung: 31.10.2001
(73) Patentinhaber: Ecolab Inc., St. Paul, MN 55102-1390 (US)
(72) Erfinder: BRAGULLA, Siegfried, D-40789 Monheim (DE); GLANVILLE, Brian, Kent TN12 6YD (GB); POTTHOFF, Andreas, D-40589 Düsseldorf (DE); KLUSCHANZOFF, Harald, D-40822 Mettmann (DE); LAUFENBERG, Alfred, D-41541 Dormagen (DE)
(74) Vertreter: Sternagel, Fleischer, Godemeyer & Partner
(86) Internationale Anmeldenummer: PCT/EP2000/000532
(87) Internationale Veröffentlichungsnummer: WO 2000/045969

(56) Entgegenhaltungen:
- DE-A- 2 259 201
- DE-A- 3 205 956
- DE-A- 4 411 223

## Beschreibung

Die im folgenden beschriebene Erfindung liegt auf dem Gebiet der gewerblichen Reinigung und betrifft ein Verfahren zur Reinigung von Mehrwegflaschen und ähnlichen Behältern, die der Aufnahme von Lebensmittel dienen, gemäß dem Oberbegriff des Patentanspruchs 1.

Ein Verfahren dieser Art ist beispielsweise aus der Druckschrift DE -A- 3 205 956 bekannt.

Zahlreiche Lebensmittel, insbesondere Molkereiprodukte und Getränke, werden in zunehmendem Maße in Mehrwegverpackungen angeboten, die nach Entleerung vom Kunden zurückgegeben werden und erneut als Verpackung für diese Lebensmittel dienen können. Beispiele für so verpackte Lebensmittel sind Milch, Kakao, Sahne, Joghurt, Milchmixgetränke, Mineralwasser, Fruchtsäfte, Bier, Limonaden, Softdrinks und andere Mixgetränke. Die Mehrwegbehälter können aus verschiedensten Materialien bestehen, insbesondere aus Glas oder aus Kunststoffen, wie Polycarbonat (PC), Polyvinylchlorid (PVC), Polyester (beispielsweise Polyethylenterephthalat, PET oder Polyethylennaphthenat, PEN) und Polyethylen (PE). Die Behälter können in ihrer Form den verschiedensten Anwendungszwecken angepaßt sein. So werden für Flüssigkeiten vorzugsweise Flaschen verwendet, während für Lebensmittel mit pastöser, gelartiger oder fester Konsistenz vorzugsweise Becher oder Dosen verwendet werden. Der Einfachheit halber wird im folgenden nur von Flaschen oder Flaschenreinigung gesprochen, wobei sinngemäß auch die anderen in dieser Weise zu reinigenden Behälter bzw. deren Reinigung gemeint sind.

Es ist selbstverständlich, daß die zurückgegebenen bereits benutzten Flaschen vor der Wiederverwendung in hygienisch einwandfreier Weise gereinigt werden müssen. Üblicherweise werden im Gewerbe für diesen Zweck vollautomatische Reinigungsmaschinen eingesetzt, in denen die Flaschen durch mehrere Reinigungszonen transportiert werden. Je nach Art der Behälter und der verwendeten Lebensmittel kommen hier unterschiedliche Maschinenkonstruktionen in Betracht. In der Regel ist in den Maschinen wenigstens eine Zone zur Vorspülung vorhanden, in wenigstens einer weiteren darauf folgenden Zone wird eine Behandlung mit einer Reinigungslösung bei erhöhter Temperatur vorgenommen und schließlich ist wenigstens eine weitere Zone vorgesehen ist, in der die Flaschen mit Wasser gespült werden. Eine derartige Vorrichtung ist beispielsweise in der DE 32 05 956 A1 beschrieben. Die dortige Vorrichtung zeichnet sich zudem dadurch aus, dass Wärme aus dem Prozess zurückgewonnen und Frischwasser eingespart wird. Die Vorspülung wird häufig auch als Vorweiche und die Zone, in der die Behandlung mit der Reinigungslösung stattfindet, als Laugenzone bezeichnet. Sowohl für die Vorspülung, die Reinigung als auch die Nachspülung können mehrere getrennte Zonen vorhanden sein und je nach Verwendungszweck sind weitere Zonen, wie beispielsweise eine vorgeschaltete Resteentleerung der Flaschen vorgesehen. Die Kontaktierung der Flaschen mit den Reinigungsflüssigkeiten kann in jeder Zone anders erfolgen und ist meist als Spritz- oder Tauchvorgang ausgebildet. Üblicherweise werden die Flaschen beim Durchlaufen der Anlage im Vorreinigungsbereich zunächst langsam erwärmt, im Laugenbereich bei deutlich erhöhter Temperatur behandelt und dann in den folgenden Nachspülzonen wieder abgekühlt. Durch die Einteilung in unterschiedliche Bäder und Zonen werden Reinigungsmittel, Wasser und Wärmeenergie wirtschaftlich und effektiv genutzt.

Nachdem lose anhaftende Lebensmittelreste und Verunreinigungen in der Vorspülzone entfernt worden sind, findet die eigentliche Reinigung in der Laugenzone statt. Dieser Bereich umfaßt wenigstens eine Zone, in der die Flaschen in Abhängigkeit von dem Flaschenmaterial mit einer Reinigungslösung bei hohen Temperaturen von üblicherweise etwa 60 bis 90 °C behandelt werden. Besonders gute Reinigungseffekte werden erzielt, wenn 1 bis 3 Laugenbäder mit einer darauf folgenden Laugenspritzzone kombiniert werden. Als Lauge wird bei den herkömmlichen Reinigungsverfahren eine Reinigungslösung verwendet, die ca. 1 - 3 % Natriumhydroxid sowie Zusätze an Sequestriermitteln, Tensiden sowie anderen reinigungsaktiven Komponenten enthält. Nur mit derart hochalkalischen Laugen glaubte man bisher, in kurzer Zeit eine zufriedenstellende Reinigung der Flaschen erreichen zu können. Dabei war man sich der Nachteile bei der Anwendung dieser Reinigungslösungen durchaus bewußt. So führte die Verwendung starker Alkalilauge zu einer hohen Belastung der Kläranlagen, die weiter dadurch gesteigert wurde, daß in diesen stark alkalischen Laugen zum Teil nur solche Hilfssubstanzen verwendet werden konnten, die biologisch schwer abbaubar waren. Zudem wurden unter den extremen Bedingungen die Oberflächen von Glas- und verschiedenen Kunststoffflaschen angegriffen, so dass die Flaschen bald ein unansehnliches Aussehen bekamen und in vielen Fällen auch sehr früh aus dem Kreislauf ausgeschleust werden mussten. Die Verseifung fetthaltiger Rückstände führte häufig zu Schaumproblemen. Als Gegenmaßnahme müssen Entschäumer eingesetzt werden, die aufgrund kritischen Ausspülverhaltens zu einer Verunreinigung des abzufütlenden Lebensmittels führen können. Schließlich war mit der Verwendung der Alkalilaugen ein nicht zu unterschätzendes Verätzungsrisiko für das Bedienungspersonal verbunden.

Aus der deutschen Offenlegungsschrift 2 259 201 ist bekannt, bei der Reinigung von Produktionsanlagen in der Lebensmittelindustrie, insbesondere in Brauereien und Molkereien, enzymhaltige Reiniger einzusetzen. Dabei finden vorzugsweise alkalische Proteasen in schwach alkalischen Reinigungsmitteln Verwendung.

Der Einsatz derartiger alkalischer Proteasen ist auch im Zusammenhang mit gewerblichen Textilwaschverfahren aus der DE 44 11 223 bekannt.

Ausgehend von diesen Beobachtungen lag der vorliegenden Erfindung die Aufgabe zugrunde, ein verbessertes Verfahren zur Reinigung von Flaschen zu entwickeln, mit dem die Nachteile der bisher üblichen Verfahren möglichst weitgehend vermieden werden, ohne Abstriche beim Reinigungsergebnis hinnehmen zu müssen.

Überraschenderweise wurde gefunden, dass man zu einem derartigen Verfahren gelangt; wenn man in der Reinigungszone eine enzymhaltige Reinigungslösung verwendet.

Gegenstand der Erfindung ist daher ein Verfahren zur Reinigung von Mehrwegflaschen und ähnlichen Behältern, die der Aufnahme von Lebensmittel dienen, bei dem die gebrauchten Flaschen in einer Flaschenwaschmaschine durch mehrere Reinigungszonen transportiert werden, von denen wenigstens eine Zone der Vorspülung, wenigstens eine folgende Zone der Behandlung mit einer Reinigungslösung bei erhöhter Temperatur und wenigstens eine weitere Zone der Nachspülung mit Wasser dienen, wobei der Reinigungslösung wenigstens ein Enzym zur Verstärkung der Reinigungsleistung zugesetzt wird und das Enzym eine hochalkalische Protease ist. Dabei ist die Verwendung von hochalkalischen Proteasen allein oder zusammen mit anderen Enzymen, wie Amylasen, Cellulasen, Lipasen, Oxidoreduktasen, möglich.

Vorteilhafte Weiterbildungen der Erfindung sind Gegenstand der abhängigen Ansprüche.

Mit dem neuen Verfahren ist es überraschenderweise möglich, in ähnlich kurzen Zeiten wie mit den herkömmlichen hochalkalischen Reinigungslaugen ein zumindest gleichwertiges Reinigungsergebnis bei deutlich niedrigeren Temperaturen und deutlich geringeren pH-Werten zu erreichen. In vielen Fällen wird trotz niedrigerer Wirkstoffkonzentration in der Reinigungslauge sogar ein deutlich besseres Reinigungsergebnis als mit herkömmlichen hochalkalischen Reinigungslaugen erzielt. Durch die Möglichkeit, mit geringeren Konzentrationen an Reinigungswirkstoffen zu arbeiten und biologisch abbaubare Wirkstoffe zu wählen, ist das neue Verfahren besonders umweltverträglich. Die Korrosion der Flaschenoberflächen ist verschwindend gering und durch die niedrigen Arbeitstemperaturen wird zudem noch Energie eingespart.

Als Enzyme lassen sich erfindungsgemäß neben den hochalkalischen Proteasen all diejenigen Enzyme einsetzen, die eine abbauende Wirkung auf die zu entfernenden Lebensmittelreste und Verunreinigungen haben. Besonders bevorzugt werden die oben genannten Enzyme aus der Gruppe Amylasen, Cellulasen, Glykosidasen, Lipasen und Oxidoreduktasen. Durch die Wahl verschiedener Enzyme kann das Reinigungsverfahren den jeweils zu entfernenden Lebensmittelresten spezifisch angepaßt werden. So werden zur Entfernung eiweißhaltiger Verunreinigungen die hochalkalischen Proteasen eingesetzt, während für stärkehaltige Verunreinigungen, vorzugsweise Amylasen sowie für die Entfernung fetthaltiger Verunreinigungen Lipasen eingesetzt werden. Die Kombination mehrerer Enzyme für unterschiedliche Substrate empfiehlt sich bei Vorliegen gemischter Verunreinigungen. Für die bevorzugte Anwendung des erfindungsgemäßen Verfahrens im Bereich von Flaschen für Molkereiprodukte, insbesondere für Milchflaschen, werden deshalb in erster Linie die hochalkalischen Proteasen eingesetzt. Diese weisen einen isoelektrischen Punkt im Bereich oberhalb von pH 10 auf und ihr Aktivitätsoptimum liegt im pH-Bereich von etwa 9 bis etwa 12. Zu den wichtigsten Vertretern dieser Enzymgruppe gehören bestimmte Vertreter der aus Bakterien gewonnenen, als Subtilisine bezeichneten Serinproteasen, die als Untergruppe in der wissenschaftlichen Literatur die gemeinsame Bezeichnung I-S2 erhalten haben. Zu dieser Gruppe zählen beispielsweise die als Subtilisin 147, Subtilisin 309 und Subtilisin PB92 bezeichneten Enzyme (siehe auch R. J. Siezen et al, Protein Engineering Vol. 4, No 7, 719 - 737 (1991 )). Hochalkalische Proteasen sind auch als Enzymzubereitungen im Handel erhältlich, beispielsweise unter den Bezeichnungen Savinase®, Esperase®, Durazym®, Maxacal®, Plurafect®, Opticlean® und BLAP®. Diese Zubereitungen enthalten neben dem eigentlichen aktiven Enzym in der Regel größere Mengen an Stabilisierungsmitteln und Trägerstoffen.

Der Enzymgehalt wird üblicherweise nicht als Gewichtsprozent, sondern in standardisierter Weise in Form von Aktivitätseinheiten angegeben; für die Proteasen also die verfügbare proteinspaltende Aktivität im jeweiligen Enzympräparat bzw. in der enzymhaltigen Lösung. Im folgenden wird für Proteasen die von der Firma Novo eingeführten Einheit KNPU (Kilo Novo Protease Units) verwendet; andere Einheiten erfordern gegebenenfalls eine entsprechende Umrechnung. Im Fall von Proteasen soll die erfindungsgemäß verwendete Enzymfösung vorzugsweise etwa 0,16 KNPU bis etwa 160 KNPU, insbesondere etwa 0,8 KNPU bis etwa 80 KNPU pro Liter enthalten. Besonders bevorzugt ist der Bereich von etwa 1,6 KNPU bis etwa 16 KNPU pro Liter Anwendungslösung. In ähnlicher Weise wird der Gehalt der anderen Enzyme in folgenden Einheiten gemessen:
Einheit für Amylase: MWU (Modified Wohlgemut Unit)
Einheit für Lipase: KLU (Kilo Lipolase Unit

Von diesen Enzymen werden vorzugsweise 0,2 bis 100 Einheiten pro Liter Anwendungslösung eingesetzt. Grundsätzlich richtet sich aber in allen Fällen die notwendige Menge an Enzym nach der zu lösenden Reinigungsaufgabe, so daß im Einzelfall die obengenannten Werte ohne weiteres überschritten aber auch unterschritten werden könnnen.

Vorzugsweise wird bei der Zubereitung der erfindungsgemäß verwendeten Reinigungslösung von den hochkonzentrierten flüssigen bzw. pulverförmigen Enzympräparaten ausgegangen, die von verschiedenen Herstellern angeboten werden. Die diesen Enzympräparaten beigemischten Verschnittmittel, Hilfsmittel oder Lösungsmittel werden dann ebenfalls Bestandteil der Reinigungslösung. Besonders bevorzugt werden für das erfindungsgemäße Verfahren die unter dem Namen Savinase®, Maxacal® und BLAP® angebotenen Zubereitungen von hochalkalischen Proteasen.

Die fertigen, zur Einwirkung auf die Flaschen vorgesehenen enzymhaltigen Reinigungslösungen weisen in der Regel einen schwachalkalischen pH-Wert auf, der vorzugsweise zwischen etwa 8 und etwa 12 und insbesondere zwischen etwa 8,5 und etwa 9,5 (gemessen bei 20 °C) liegt. Ein pH-Wert deutlich unterhalb des Wertes im Aktivitätsmaximum des Enzyms wird vor allem dann gewählt, wenn es darauf ankommt, die Aktivität des Enzyms in der Anwendungslösung möglichst lange aufrechtzuerhalten. Der pH-Wert kann durch an sich bekannte Verfahren, beispielsweise durch Verwendung puffemd wirkender Substanzen oder auch durch ein Gerät zur automatischen Dosierung der notwendigen Menge an Alkali eingestellt werden.

Im erfindungsgemäßen Verfahren soll die Reinigungslösung bei erhöhter Temperatur auf die Flaschen einwirken, wobei deutlich niedrigere Temperaturen als bei der bisher bekannten Reinigung mit hochalkalischen Lösungen ausreichen. Vorzugsweise liegen die Einwirkungstemperaturen zwischen etwa 30 und etwa 70 °C, insbesondere zwischen etwa 40 und etwa 55 °C. Trotz dieser niedrigen Einwirkungstemperaturen sind keine längeren Einwirkungszeiten als bei herkömmlichen Reinigungsverfahren notwendig, um ein einwandfreies Reinigungsergebnis zu erzielen.

Neben den bereits genannten Bestandteilen können die erfindungsgemäß verwendeten enzymhaltigen Reinigungslösungen weitere Wirkstoffe und Hilfsstoffe enthalten. In erster Linie sind hier Tenside zur Verstärkung der Reinigungswirkung zu nennen, wobei prinzipiell Tenside aus allen bekannten Klassen Verwendung finden können. Bevorzugt werden aber nichtionische, kationische und amphotere Tenside, von denen wiederum die nichtionischen Tenside die größte Bedeutung besitzen. Beispiele für weitere Hilfs- und Zusatzstoffe sind Enzymstabilisatoren, wie lösliche Calciumsalze und Borate, Verbindungen mit Threshold-Effekt, Komplexierungsmittel, Builder, Verdickungsmittel, Antioxidantien, Schauminhibitoren und Konservierungsmittel. Bei der Wahl sämtlicher Hilfs- und Zusatzstoffe ist darauf zu achten, daß keine störenden Wechselwirkungen untereinander und mit den Enzymen auftreten.

Geeignete nichtionische Tenside sind insbesondere die Additionsprodukte aus langkettigen Alkoholen, Alkylphenolen, Amiden und Carbonsäuren mit Ethylenoxid (EO) gegebenenfalls zusammen mit Propylenoxid (PO). Hierzu zählen beispielsweise die Additionsprodukte von langkettigen primären und sekundären Alkoholen mit 12 bis 18 C-Atomen in der Kette, insbesondere von Fettalkoholen und Oxoalkoholen dieser Kettenlänge mit 1 bis 20 Mol EO und die Additionsprodukte aus Fettsäuren mit 12 bis 18 C-Atomen in der Kette mit vorzugsweise 2 bis 8 Mol Ethylenoxid. Besonders bevorzugt werden die gemischten Additionsprodukte aus Ethylen und Propylenoxid und Fettalkoholen mit 12 bis 18 C-Atomen, insbesondere solche, die etwa 2 Mol EO und etwa 4 Mol PO im Molekül enthalten. Je nach Ausführungsform kann die offene endständige funktionielle Alkoholgruppe auch durch eine Alkylgruppe verschlossen sein. Als Alkylgruppe wird vorzugsweise Methyl- oder Butyl- verwendet. Beispiele geeigneter nichtionischer Tenside sind etwa die unter den Bezeichnungen Dehypon® LS24, Dehypon® LS54, Eumulgin® 05, Dehydol® LT8, Dehydol® LT8, Dehydol® LT6, Dehydol® LS6 und Dehydol® LT104 von der Firma Henkel KGaA angebotenen Fettalkoholalkoxylate. Weitere geeignete nichtionische Tenside sind die Ester aus Fettsäuren mit 6 bis 12 C-Atomen und Polyolen, insbesondere Kohlenhydraten, z.B. Glukose. Sofern nichtionische Tenside in den erfindungsgemäß verwendeten Reinigungslösungen enthalten sind, beträgt ihr Gehalt dort vorzugsweise etwa 0,001 bis etwa 0,08 Gew.-%, insbesondere etwa 0,01 bis etwa 0,05 Gew.-%, bezogen auf die anwendungsfertige Lösung.

Als kationische Tenside eignen sich insbesondere aliphatische und heterocyclische quartäre Ammoniumverbindungen und quartäre Phosphoniumverbindungen, die am quartären Zentrum wenigstens einen langkettigen C₈ bis C₁₈-Alkylrest aufweisen. Beispiele derartiger kationischer Tenside sind Kokosalkyl-benzyl-dimethylammoniumchlorid, Dioctyl-dimethylammoniumchlorid und Tributyl-tetradecylphosphoniumchlorid.

Als amphotere Tenside eignen sich insbesondere C₈ bis C₁₈-Fettsäureamidderivate mit Betainstruktur, insbesondere Derivate des Glycins, beispielsweise Kokosalkyldimethylammoniumbetain. Kationische beziehungsweise amphotere Tenside werden in Mengen vorzugsweise nicht über 0,08 Gew.-%, insbesondere zwischen 0,001 und 0,02 Gew.-%, in der Reinigungslösung verwendet.

Geeignete Verbindungen mit Threshold-Effekt sind Polyphosphate, Phosphonsäuren und Polycarboxylate. Geeignete Polyphosphate sind insbesondere Orthophosphat, Pyrophosphat, Tripolyphosphat, Tetrapolyphosphat, Hexametaphosphat. Geeignete Phosphonsäuren sind in erster Linie Nitrilotrimethylenphosphonsäure, Hydroxiethandiphosphonsäure, Phosphonobutantricarbonsäure und weitere Derivate von Phosphonsäure.Geeignete Polycarboxylate kommen bevorzugt aus der Klasse der Polyacrylate, Polysuccinate, Polyasparaginate oder anderen Salzen polyorganischer Säuren. Geeignete Builder sind die bereits genannten Polyphosphate, Phosphatonate, Gluconate, Citrate, EDTA, NTA sowie andere als Builder geeignete Komplexbildner. Verbindungen mit Threshold-Effekt werden vorzugsweise in Mengen von etwa 0,002 bis etwa 0,05 Gew.-%, insbesondere etwa 0,004 bis etwa 0,02 Gew.-% bezogen auf die fertige Anwendungslösung.

Zur Herstellung der erfindungsgemäß verwendeten Reinigungslösung können die einzelnen Bestandteile der Lösung prinzipiell getrennt dosiert und im Wasser aufgelöst werden. Zweckmäßiger ist es jedoch, von vorgefertigten Konzentraten auszugehen, die mehrere oder vorzugsweise sämtliche Bestandteile im richtigen Mischungsverhältnis enthalten, so daß nur wenige Dosierungsschritte oder nur einer erforderlich sind. Besonders einfach zu dosieren sind flüssige Konzentrate, doch kommen ebenfalls konzentrierte Formulierungen in Form von Pulver, Tabletten oder Pasten in Betracht. Als zusätzliche Bestandteile von flüssigen Konzentraten kommen Lösungsvermittler, wie Cumolsulfonat, Xylolsulfonat und Octylsulfonat in Betracht, doch können selbstverständlich auch andere übliche Lösungsvermittler eingesetzt werden. Der Gehalt an Lösungsvermittlern wird nach Bedarf gewählt und beträgt vorzugsweise etwa 1 bis etwa 10 Gew.-%, insbesondere etwa 2 bis etwa 5 Gew.-%, bezogen auf das Konzentrat als Ganzes. Flüssige Konzentrate können weiterhin größere Mengen an organischen Lösungsmitteln, insbesondere Polyolen, wie beispielsweise Propylenglykol oder Glycerin enthalten. Im folgenden wird ie eine Rahmenrezeptur für ein flüssiges und ein festes Reinigungsmittelkonzentrat angegeben:

| Flüssiges Reinigungskonzentrat: | |
|---|---|
| Enzym, insbesondere Protease | 1 bis 10 Gew.-%, vorzugsweise 3 bis 6 Gew.-% |
| Propylenglykol | 5 bis 80 Gew.-%, vorzugsweise 20 bis 40 Gew.-% |
| Glycerin | 5 bis 20 Gew.-%, vorzugsweise 5 bis 8 Gew.-% |
| nichtionisches Tensid | 2 bis 40 Gew.-%, vorzugsweise 5 bis 25 Gew.- % |
| Enzymstabilisator | 1 bis 10 Gew.-%, vorzugsweise 2 bis 5 Gew.-% |
| Quartäre Ammoniumverbindungen z.B. Dioctyldimethylammoniumchlorid | 1 bis 40 Gew.-%, vorzugsweise 2 bis 5 Gew.-% |
| Rest zu 100 % Wasser | |

| Festes Reinigungsmittelkonzentrat: | |
|---|---|
| Enzym, insbesondere Protease | 1 bis 10 Gew.-%, vorzugsweise 3 bis 6 Gew.-% |
| Natrium- und/oder Kaliumcarbonat | 5 bis 50 Gew.-%, vorzugsweise 10 bis 30 Gew.-% |
| Natrium- und/oder Kaliumbicarbonat | 5 bis 50 Gew.-%, vorzugsweise 10 bis 30 Gew.-% |
| Nichtionisches Tensid | 2 bis 40 Gew.-%, vorzugsweise 5 bis 25 Gew.-% |
| Quartäre Ammoniumverbindung z.B. Dioctyldimethylammoniumchlorid | 1 bis 40 Gew.-%, vorzugsweise 2 bis 10 Gew.-% |
| Natrium- und/oder | |
| Kaliumtriphosphat | 1 bis 30 Gew.-%, vorzugsweise 3 bis 10 Gew.-% |
| Phosphonat | 0,5 bis 5 Gew.-%, vorzugsweise 1 bis 3 Gew.-% |

Üblicherweise werden die Reinigungsmittelkonzentrate dem Wasser in Mengen von etwa 0,05 bis etwa 0,5 Gew.-%, vorzugsweise 0,1 bis 0,2 Gew.-% zugesetzt, um eine anwendungsfertige Reinigungslösung für das erfindungsgemäße Verfahren zu erhalten.

### Beispiele

Der Reinigungsversuch wurde in einer Einend-Flaschenreinigungsmaschine durchgeführt, wie sie in der Praxis häufig anzutreffen ist und von Maschinenherstellem wie Krones, KHS oder Simonazzi vertrieben werden. Die Behandlungssequenz in der Maschine beinhaltete zwei Vorweich-Stufen, eine Laugenweichzone, zwei Laugenspritzungen, eine Nachlauge, zwei Warmwasserbäder mit Spritzung zum Ausspülen der Reinigungslösung und eine Kaltwasserzone mit Frischwasserspritzung.

Der Reinigungsversuch hatte das Ziel, stark verschmutzte Glasmilchflasen, die als normales Rücklaufgut vom Konsumenten in den Milchabfüllbereich zurückgegeben wurden, innerhalb einer Laugenbehandlungszeit (Laugenweiche, Laugenspritzung und Nachlauge) von ca. 8 Minuten zu reinigen.

Zunächst wurde der Versuch mit 50.000 verschmutzten Flaschen in einer herkömmlichen Reinigungslauge durchgeführt. Die Lauge enthielt im einzelnen eine wäßrige Lösung von ca. 2 % NaOH, 0,02 % Natriumgluconat, 0,02 % Natriumcitrat, 0,04 % Dehypon® LT 104, 0,02 % NTA. Die gesamte Einwirkzeit inklusive Tauchen und Spritzen betrug ca. 8 Minuten und die Einwirktemperatur lag bei etwa 85 °C. Von 50.000 Flaschen wurden nach visueller Kontrolle 258 Flaschen nicht vollständig gereinigt.

Im Anschluß an diesen Versuch wurde die gesamte Reinigungslauge abgelassen und ein neuer Ansatz gemacht. Die neue Reinigungslösung enthielt im einzelnen eine wäßrige Lösung von ca. 0,005 % Esperase, 0,036 % Butylglycol, 0,020 Dehypon® LT 104. Die gesamte Einwirkzeit betrug ebenfalls ca. 8 Minuten und die Einwirktemperatur lag bei etwa 50 °C. Von 50.000 verschmutzten Flaschen wurden nach dem Reinigungsvorgang durch visuelle Kontrolle noch 26 Flaschen mit Rückständen identifiziert.

## Patentansprüche

1. Verfahren zur Reinigung von Mehrwegflaschen und ähnlichen Behältern, die der Aufnahme von Lebensmitteln dienen, bei dem die gebrauchten Flaschen in einer Flaschenwaschmaschine durch mehrere Reinigungszonen transportiert werden, von denen wenigstens eine Zone der Vorspülung, wenigstens eine folgende Zone der Behandlung mit einer Reinigungslösung bei erhöhter Temperatur und wenigstens eine weitere Zone der Nachspülung mit Wasser dienen, **dadurch gekennzeichnet, dass** der Reinigungslösung wenigstens ein Enzym zur Verstärkung der Reinigungsleistung zugesetzt wird und dass das Enzym eine hochalkalische Protease ist.

2. Verfahren nach Anspruch 1, bei dem die Behandlung der Flaschen mit der Reinigungslösung bei temperaturen zwischen 30 °C und 70 °C, vorzugsweise zwischen 40 °C und 55 °C erfolgt.

3. Verfahren nach einem der Ansprüche 1 oder 2, bei dem in der Reinigungslösung ein Enzym aus der Gruppe Proteasen, Amylasen, Cellulasen, Lipasen, Oxidoreduktasen und Gemische dieser Enzyme eingesetzt wird.

4. Verfahren nach einem der Ansprüche 1 bis 3, bei dem in der Reinigungslösung wenigstens eine Protease eingesetzt wird.

5. Verfahren nach Anspruch 4, bei dem die hochalkalische Protease, aus der Gruppe der als Subtilisine bezeichneten Serinproteasen eingesetzt wird.

6. Verfahren nach einem der Ansprüche 4 oder 5 bei dem die Reinigungslösung 0,16 bis 160 KNPU, vorzugsweise 0,8 bis 80 KNPU und insbesondere 1,6 bis 16 KNPU an Protease pro Liter enthält.

7. Verfahren nach einem der Ansprüche 1 bis 6, bei dem die Reinigungslösung einen pH-Wert im Bereich 8 bis 12, vorzugsweise im Bereich 8,5 bis 9,5 aufweist.

8. Verfahren nach einem der Ansprüche 1 bis 7, bei dem die Reinigungslösung weitere Wirkstoffe und Hilfsstoffe aus der Gruppe Tenside, Puffersubstanzen, Enzymstabilisatoren, Verbindung mit Thresold-Effekt, Komplexierungsmittel, Builder, Verdickungsmitteln, Antioxidantien, Schauminhibitoren, Konservierungsmittel und deren Gemische enthält.

9. Verfahren nach einem der Ansprüche 1 bis 8, bei dem die Reinigungslösung aus einem enzymhaltigen Konzentrat durch Auflösen im Wasser hergestellt wird.

## Claims

1. A method of cleaning returnable bottles and similar containers used to receive foodstuffs, in which method the used bottles are conveyed through several cleaning zones in a bottle washer, at least one of said zones being used for pre-rinsing, at least one following zone for treatment with a cleaning solution at elevated temperature, and at least one additional zone for secondary rinsing with water, **characterized in that** at least one enzyme is added to the cleaning solution so as to enhance the cleaning performance, and that the enzyme is a high alkaline protease.

2. The method according to claim 1, wherein the bottles are treated with the cleaning solution at temperatures between 30°C and 70°C, preferably between 40°C and 55°C.

3. The method according to any of claims 1 or 2, wherein an enzyme from the group of proteases, amylases, cellulases, lipases, oxidoreductases and mixtures of these enzymes are employed in the cleaning solution.

4. The method according to any of claims 1 to 3, wherein at least one protease is used in the cleaning solution.

5. The method according to claim 4, wherein a high alkaline protease from the group of serine proteases referred to as subtilisines is employed.

6. The method according to any of claims 4 or 5, wherein the cleaning solution contains from 0.16 to 160 KNPU, preferably from 0.8 to 80 KNPU, and particularly from 1.6 to 16 KNPU of protease per liter.

7. The method according to any of claims 1 to 6, wherein the cleaning solution has a pH value ranging from 8 to 12, preferably from 8.5 to 9.5.

8. The method according to any of claims 1 to 7, wherein the cleaning solution contains further active substances and auxiliaries from the group of surfactants, buffer substances, enzyme stabilizers, compounds with a threshold effect, complexing agents, builders, thickeners, antioxidants, foam inhibitors, preservatives, and mixtures thereof.

9. The method according to any of claims 1 to 8, wherein the cleaning solution is produced from an enzyme-containing concentrate by dissolving in water.

## Revendications

1. Procédé de nettoyage de bouteilles consignées et de récipients semblables servant à recevoir des aliments, dans lequel les bouteilles utilisées passent, dans une machine de lavage des bouteilles, par plusieurs zones de nettoyage, parmi lesquelles au moins une zone de prélavage, au moins une zone suivante de traitement avec une solution de nettoyage à température élevée et au moins une autre zone de rinçage à l'eau, **caractérisé en ce qu'**à la solution de nettoyage est rajoutée au moins une enzyme pour renforcer la puissance de nettoyage, et **en ce que** l'enzyme est une protéase hautement alcaline.

2. Procédé selon la revendication 1, dans lequel le traitement des bouteilles avec la solution de nettoyage s'effectue à des températures entre 30°C et 70°C, de préférence entre 40°C et 55°C.

3. Procédé selon l'une des revendications 1 ou 2, dans lequel est ajoutée dans la solution de nettoyage une enzyme du groupe des protéases, amylases, cellulases, lipases, oxydoréductases et des mélanges de ces enzymes.

4. Procédé selon l'une quelconque des revendications 1 à 3, dans lequel au moins une protéase est ajouté dans la solution de nettoyage.

5. Procédé selon la revendication 4, dans lequel est ajoutée la protéase hautement alcaline, du groupe des sérine-protéases appelées subtilisine.

6. Procédé selon l'une des revendications 4 ou 5, dans lequel la solution de nettoyage contient 0,16 à 160 KNPU, de préférence 0,8 à 80 KNPU et en particulier, 1,6 à 16 KNPU de protéase par litre.

7. Procédé selon l'une quelconque des revendications 1 à 6, dans lequel la solution de nettoyage présente un pH dans la plage de 8 à 12, de préférence dans la plage de 8,5 à 9,5.

8. Procédé selon l'une quelconque des revendications 1 à 7, dans lequel la solution de nettoyage contient d'autres principes actifs et adjuvants du groupe des tensioactifs, des substances tampons, des stabilisants enzymatiques, des composés à effet de seuil, des agents de complexion, des adjuvants pour détergent, des épaississants, des anti-oxydants, des agents anti-mousse, des conservateurs et leurs mélanges.

9. Procédé selon l'une quelconque des revendications 1 à 8, dans lequel la solution de nettoyage est produite à partir d'un concentré contenant des enzymes, par dissolution dans l'eau.
